# EUROPÄISCHE PATENTSCHRIFT

(11) **EP 2 093 368 B1**
(45) Veröffentlichungstag und Bekanntmachung des Hinweises auf die Patenterteilung: **05.06.2013**
(21) Anmeldenummer: 09153104.6
(22) Anmeldetag: 18.02.2009
(51) Int. Cl.: E06B 1/62, E04G 21/30, E04F 13/06

(54) **Laibungsanschlussprofil für an Putz angrenzende Bauteile**
Reveal connection profile for components bordering plaster
Profilé de raccordement d'intrados pour composants limitrophes d'un enduit

(30) Priorität: 22.02.2008 AT 11008 U
(43) Veröffentlichungstag der Anmeldung: 26.08.2009
(73) Patentinhaber: AF TEC BETEILIGUNGS GMBH, 9710 Feistritz/Drau (AT)
(72) Erfinder: Kassmannhuber, Peter, 9701 Rothethurn (AT); Mick, Stefan, 9545 Radenthien (AT)
(74) Vertreter: Babeluk, Michael

(56) Entgegenhaltungen:
- EP-A1- 1 808 565
- EP-A2- 1 793 061
- AT-U1- 7 272
- AT-U1- 8 398
- DE-U1- 9 110 813
- DE-U1- 20 317 871

## Beschreibung

Die Erfindung betrifft ein Laibungsanschlussprofil für an Putz angrenzende Bauteile, insbesondere für Fenster- oder Türstöcke, mit einem Dichtungsschenkel, welcher bauteilseitig ein Dichtungsband mit einem Haltemittel zur Befestigung am Bauteil aufweist.

Dichtungsbänder, beispielsweise Doppelklebebänder, mit welchen Laibungsanschlussprofile an Fenster- oder Türstöcken befestigt werden, haben den Nachteil, dass Relativbewegungen (Zug- und Scherbewegungen) zwischen dem angrenzenden Einbauteil und der Fassade nur sehr eingeschränkt aufgenommen werden können. Üblicherweise liegt die Dehnungsfähigkeit des Dichtungsbandes bei ca. 10% der Bandstärke. Ein Dichtungsband mit 4 mm Dicke kann so zum Bespiel Bewegungen der Fassade weg vom Fenster- oder Türstock lediglich im Ausmaß von ca. 0,4 mm aufnehmen. Bei größeren Relativbewegungen wird das Dichtungsband vom angrenzenden Bauteil abgelöst, wodurch unansehnliche Fugen und Spalten entstehen, in welche Feuchte eindringen kann.

In diesem Zusammenhang ist aus der DE 200 11 013 U1 ein Laibungsanschlussprofil bekannt, welches mit einem selbstklebenden Dichtungsband aus einem Schaumstoff-Flachmaterial an einem Bauteil befestigt wird. Um das Dichtungsband gegen Witterungseinflüsse zu schützen, ist wetterseitig eine elastische Dichtlippe vorgelagert, die in eingebautem Zustand am Bauteil anliegt. Ein Ablösen des Dichtungsbandes vom Einbauteil bei Relativbewegungen der Bauteile wird allerdings durch diese Konstruktion nicht verhindert.

Ein Laibungsanschlussprofil, welches sowohl eine Vertikalbewegung als auch eine Zugbewegung in eine vom angrenzenden Bauteil wegführende Richtung in ausreichendem Ausmaß zulässt, wird in der EP 1 479 848 A1 beschrieben. Dieses Profil weist einen Dichtungsschenkel auf, welcher bauteilseitig mit einem Dichtungsband ausgestattet und in einer U-förmigen Anordnung mit einem Außenschenkel verbunden ist. Eine Relativbewegung zwischen Dichtungsschenkel und Außenschenkel wird durch ein flexible Lasche aufgenommen, welche den Dichtungsschenkel mit dem Außenschenkel verbindet. Der Außenschenkel weist einen im Wesentlichen senkrecht dazu abgewinkelten Einputzsteg auf, sowie ein Putzarmierungsgewebe. Der Außenschenkel ist weiters mit einer in Richtung Bauteil ragenden Deckleiste ausgestattet, welche den Spalt zwischen Dichtungsschenkel und Außenschenkel überragt. Zu beiden Seiten des Dichtungsbandes sind in Richtung Bauteil ragende Dichtlippen aus einem Weich- oder Hartkunststoff angeordnet. Nachteilig ist lediglich der komplizierte Aufbau und der große Aufwand zur Herstellung eines derartigen Profils.

Aus der EP 1 808 565 A1, insbesondere der Ausführung gemäß Fig. 23, ist eine Profilleiste für an Putz angrenzende Bauteile mit allen Merkmalen des Oberbegriffs von Anspruch 1 bekannt, die einen Befestigungsschenkel bzw. Dichtungsschenkel aufweist, der bauteilseitig ein Schaumklebeband mit einem Haftmittel zur Befestigung am Bauteil aufweist. Übereinander geklebte, elastische Schaumklebebänder in einem Aufnahmeraum zwischen Befestigungsschenkel und bauteilseitigem Klebeband können Zug- oder Scherbelastung zwischen Fassade und Einbauteil ausgleichen. Dabei ist das bauteilseitige Schaumklebeband mit einem Haftmittel am Befestigungsschenkel befestigt, dessen Haltekraft aufgrund einer kleineren Haftfläche geringer ist, als jene des bauteilseitigen Haftmittels, so dass sich bei einer Zug- oder Scherbelastung durch Relativbewegung zwischen Fassade und Einbauteil das bauteilseitige Schaumklebeband vom Befestigungsschenkel löst und die übereinander geklebten, elastische Schaumklebebänder frei gibt

Aufgabe der Erfindung ist es, ein Laibungsanschlussprofil für an Putz angrenzende Bauteile vorzuschlagen, welches geeignet ist, Scherbewegungen, bzw. Zugbelastungen weg vom angrenzenden Bauteil auszugleichen, wobei jedoch die Herstellung und die Handhabung des Profils beim Einbau vereinfacht werden soll.

Diese Aufgabe wird erfindungsgemäß dadurch gelöst, dass der Aufnahmeraum geschlossen ist und das elastische Schaumstoffelement in diesem Aufnahmeraum in seiner komprimierten Form angeordnet ist Bei der Ausbildung eines Spaltes, hervorgerufen durch eine Relativbewegung zwischen Fassade und Einbauteil, wird der entstehende Spalt in vorteilhafter Weise sofort durch das zuvor komprimierte und nun expandierende Schaumstoffelement verschlossen.

Dadurch, dass sich bei einer Zug- oder Scherbewegung das Dichtungsband vom Dichtungsschenkel löst, ist die Aufnahme größerer Bewegungen nach Entkoppelung in sämtliche Richtungen gewährleistet. Das Dichtungsband kann beispielsweise als Doppelklebeband ausgebildet sein, dass auf beiden Seiten selbstklebend ist. Auf jener Seite, wo das expandierende Schaumstoffelement integriert ist, kann die Kleberauflage des Dichtbandes im Vergleich zur gegenüberliegenden Seite verringert sein, wodurch sich die Klebeverbindung bei Zug- oder Scherbelastungen löst und das Schaumstoffelement bzw. das Schaumstoffband entsprechend expandieren kann.

Die unterschiedlichen Haftkräfte auf beiden Seiten des Dichtungsbandes können auch durch unterschiedlich große Klebeflächen realisiert werden, weiche dadurch entstehen, dass der Aufnahmeraum für das expandierende, elastische Schaumstoffelement durch eine Aussparung des Dichtungsschenkels gebildet wird. Die Klebekraft zwischen Dichtungsband und Dichtungsschenkel muss jedenfalls ausreichend groß sein, um während der Lagerung und des Einbaues des Laibungsanschlussprofils dafür zu sorgen, dass das expandierende Schaumstoffelement in einem komprimierten Zustand verbleibt.

Gemäß einer bevorzugten Ausführungsvariante der Erfindung ist vorgesehen, dass das Laibungsanschlussprofil zweiteilig aufgebaut ist und einen am Dichtunggschenkel mit Hilfe einer Rastverbindung befestigbaren Einputzsteg aufweist, wobei die Rastverbindung den Einputzsteg in Richtung der Profillängsachse verschiebbar festlegt.

Eine weitere Ausführungsvariante der Erfindung sieht vor, dass der Dichtungsschenkel abgewinkelt ausgeführt ist, das angrenzende Bauteil, beispielsweise eine Rollladenschiene, umgreift und eine Deckleiste aufweist, welche zusammen mit einem Einputzsteg, der zum Dichtungsschenkel im Wesentlichen parallel ausgerichtet ist, einen Putzaufnahmeraum bildet.

Die Erfindung wird im Folgenden anhand von Zeichnungen näher erläutert. Es zeigen:
- Fig. 1: ein erfindungsgemäßes einteiliges Laibungsanschlussprofil für an Putz angrenzende Bauteile in einer Schnittdarstellung;
- Fig. 2: das Anschlussprofil gemäß Fig. 1 in einer dreidimensionalen Darstellung;
- Fig. 3: das Anschlussprofil gemäß Fig. 1 in einer Zugbeanspruchung weg vom Bauteil;
- Fig. 4: ein erfindungsgemäßes zweiteiliges Laibungsanschlussprofil in einer Schnittdarstellung;
- Fig. 5: das Anschlussprofil gemäß Fig. 4 in einer dreidimensionalen Darstellung;
- Fig. 6: das Anschlussprofil gemäß Fig. 4 in einer Zugbeanspruchung weg vom Bauteil;
- Fig. 7: ein erfindungsgemäßes Anschlussprofil für Rollladenschienen in einer Schnittdarstellung;
- Fig. 8: das Anschlussprofil gemäß Fig. 7 in einer dreidimensionalen Darstellung; sowie
- Fig. 9: das Anschlussprofil gemäß Fig. 7 in einer Zugbeanspruchung weg vom Bauteil.

Das in den Fig. 1 bis Fig. 3 dargestellten einteilige Laibungsanschlussprofil 1 für an Putz angrenzende Bauteile 20 weist einen Dichtungsschenkel 2 auf, welcher unter Zwischenlage eines Dichtungsbandes 3 mit einem Haftmittel 4 (z.B. Kleberschicht) am Bauteil 20 befestigt wird. An den Kontaktflächen des Dichtungsbandes 3 zum Dichtungsschenkel 2 ist ebenfalls ein Haftmittel 5 (z.B. Kleberschicht) vorgesehen, dessen Haftkraft - beispielsweise aufgrund der kleineren Haftflächen oder eines geringeren Haftmittelauftrages - kleiner ist als jene des Haftmittels 4 zum Bauteil 20. Das Dichtungsband 3 samt Haftmittel 4, 5 kann beispielsweise als Doppelklebeband ausgeführt sein. Am Dichtungsschenkel 2 ist seitlich des Dichtungsbandes 3 ein in Richtung Bauteil 20 ragender Dichtsteg 6 angeordnet, der an der Schmalseite 7 des Dichtungsbandes 3 gleitend anliegt.

Der Dichtungsschenkel 2 und das Dichtungsband 3 bilden beim Einbau des Laibungsanschlussprofils 1 einen im Querschnitt beispielsweise rechteckförmigen, geschlossenen Aufnahmeraum 12, in welchem ein expandierendes, bevorzugt dauerelastisches Schaumstoffelement 13 in seiner komprimierten Form angeordnet ist. Das Dichtungsband 3 ist mit einem Haftmittel 5 am Dichtungsschenkel 2 befestigt, dessen Haltekraft im Verhältnis zur jener des bauteilseitigen Haftmittels 4 derart abgestimmt ist, dass sich bei einer Zug- oder Scherbewegung das Dichtungsband 3 vom Dichtungsschenkel 2 löst und das expandierende, elastische Schaumstoffelement 13 frei gibt (siehe Fig. 3)

Im Fall einer Relativbewegung gemäß Pfeil 11 (siehe Fig. 3) bleibt somit das Dichtungsband 3 am Bauteil 20 kleben und es bildet sich ein Spalt s von ca. 2 mm bis 3 mm zwischen der oberen Kontaktfläche des Dichtungsbandes 3 und der Unterseite des Dichtungsschenkels 2, welcher allerdings an der Vorderseite des Anschlussprofils 1 durch den gleitend an der Schmalseite 7 des Dichtungsbandes 3 anliegenden Dichtsteg 6 verschlossen bleibt und in welchem sich das expandierende, elastische Schaumstoffelement 13 entfaltet. Es entsteht somit ein Bereich, in welchem die Wärmedämmfunktion des Anschlussprofils im Wesentlichen durch das expandierende, elastische Schaumstoffelement 13 übernommen wird.

In den dargestellten Beispielen wird der Aufnahmeraum 12 für das expandierende Schaumstoffelement 13 durch eine Ausnehmung im Dichtungsschenkel 2 gebildet. Es wäre allerdings auch möglich, eine entsprechende Ausnehmung zumindest zum Teil im Dichtungsband 3 vorzusehen.

In den Fig. 4 bis Fig. 6 wird eine Ausführungsvariante der Erfindung dargestellt, bei welcher das Laibungsanschlussprofil 1 zweiteilig ausgeführt ist. Dabei ist am Dichtungsschenkel 2 mit Hilfe einer Rastverbindung 14 ein Einputzsteg 9' befestigt, wobei die Rastverbindung 14 den Einputzsteg 9' in Richtung der Profillängsachse verschiebbar festlegt. Wie aus dem dargestellten Beispiel ersichtlich, kann die Rastverbindung 14 aus einer am Dichtungsschenkel 2 angeordneten Nut und einem am Einputzsteg 9' angeformten Raststeg bestehen.

Der Dichtungsschenkel 2 der Ausführungsvarianten gemäß Fig. 1 bis Fig. 6 weist weiters eine im Winkel α von ca. 20° bis 45° in Richtung Bauteil 20 ragende Deckleiste 8 auf, welche zusammen mit einem Einputzsteg 9 bzw. 9', welcher vom Dichtungsschenkel 2 im Wesentlichen senkrecht absteht, einen Putzaufnahmeraum bildet. Am Einputzsteg 9, 9' kann ein Armierungsgewebe 10 beispielsweise mit Hilfe eines aufextrudierten Kunststoffstreifens 19 befestigt sein. Die L-förmigen Struktur aus Dichtungsschenkel 2 und Einputzsteg 9, 9' dient zur Aufnahme der Außenkante eines nicht weiter dargestellten Fassadendämmelementes.

In den Ausführungsvarianten gemäß Fig. 1 bis Fig. 6 weist der Dichtungsschenkel 2 wetterseitig einen in Richtung Bauteil 20 ragenden Dichtsteg 6 auf. Es ist auch möglich, beiderseits des Dichtungsbandes 3 Dichtstege vorzusehen. Dem Dichtsteg 6 kann eine am Bauteil 20 anliegende, elastische Dichtlippe 21 aus Hart- oder Weichkunststoff vorgelagert sein.

Die Fig. 7 bis Fig. 9 zeigen eine Ausführungsvariante, bei welcher das Anschlussprofil 1 an eine Rollladenschiene 20 angrenzt. Der Dichtungsschenkel 2 ist hier abgewinkelt ausgeführt, wobei das angrenzende Bauteil 20, beispielsweise eine Rollladenschiene, teilweise umgriffen wird. Der Dichtungsschenkel 2 weist eine Deckleiste 8 auf, welche zusammen mit einem Einputzsteg 9, der zum Dichtungsschenkel 2 im Wesentlichen parallel ausgerichtet ist, einen Putzaufnahmeraum bildet. Die Deckleiste 8 liegt mit einem Stützsteg 22 an einer wetterseitigen Außenseite des Bauteils 20 an. Auch hier ist eine ist eine Relativbewegung weg vom Bauteil 20 (gemäß Pfeil 11) möglich, wobei ein Spalt s entsteht der vom expandierenden Schaumstoffelement 13 überbrückt wird (siehe Fig. 9)

Die Deckleiste 8 weist in bekannter Weise einen abtrennbaren Schutzschenkel 15 auf, welcher beispielsweise über eine Sollbruchstelle 16 an der Deckleiste 8 befestigt sein kann.

Zum besseren Verkrallen des Anschlussprofils 1 im Verputz kann der freie Rand des Einputzsteges 9, 9' eine Verzahnung 17 und/oder Durchbrüche 18 aufweisen.

## Patentansprüche

1. Laibungsanschlussprofil (1) für an Putz angrenzende Bauteile (20), insbesondere für Fensterstöcke, Türstöcke oder Rollladenschienen, mit einem Dichtungsschenkel (2), welcher bauteilseitig ein Dichtungsband (3) mit einem ersten Haftmittel (4) zur Befestigung am Bauteil (20) aufweist, wobei der Dichtungsschenkel (2) und das Dichtungsband (3) einen Aufnahmeraum (12) bilden, in welchem ein expandierendes, elastisches Schaumstoffelement (13) angeordnet ist, wobei das Dichtungsband (3) mit einem zweiten Haftmittel (5) am Dichtungsschenkel (2) befestig ist, **dadurch gekennzeichnet, dass** dessen Haltekraft aufgrund einer kleineren Haftfläche oder eines geringeren Haftmittelauftrages kleiner ist, als jene des ersten bauteilseitigen Haftmittels (4), so dass sich bei einer Zug- oder Scherbelastung durch Relativbewegung zwischen Fassade und Einbauteil das Dichtungsband (3) vom Dichtungsschenkel (2) löst und das expandierende, elastische Schaumstoffelement (13) frei gibt, und dass der Aufnahmeraum (12) geschlossen ist und das expandierende, elastische Schaumstoffelement (13) in diesem Aufnahmeraum (12) in seiner komprimierten Form angeordnet ist.

2. Laibungsanschlussprofil (1) nach Anspruch 1, **dadurch gekennzeichnet, dass** der Aufnahmeraum (12) für das expandierende, elastische Schaumstoffelement (13) durch eine Aussparung des Dichtungsschenkels (2) gebildet ist.

3. Laibungsanschlussprofil (1) nach Anspruch 1 oder 2, **dadurch gekennzeichnet, dass** am Dichtungsschenkel (2) zumindest ein in Richtung Bauteil (20) ragender Dichtsteg (6) angeordnet ist, der an einer Schmalseite (7) des Dichtungsbandes (3) gleitend anliegt.

4. Laibungsanschlussprofil (1) nach einem der Ansprüche 1 bis 3, **dadurch gekennzeichnet, dass** das Laibungsanschlussprofil (1) zweiteilig aufgebaut ist und einen am Dichtungsschenkel (2) mit Hilfe einer Rastverbindung (14) befestigbaren Einputzsteg (9') aufweist, wobei die Rastverbindung (14) den Einputzsteg (9') in Richtung der Profillängsachse verschiebbar festlegt.

5. Laibungsanschlussprofil (1) nach Anspruch 4, **dadurch gekennzeichnet, dass** die Rastverbindung (14) aus einer im Dichtungsschenkel (2) angeordneten Nut und einem am Einputzsteg (9') angeordneten Raststeg besteht.

6. Laibungsanschlussprofil (1) nach einem der Ansprüche 1 bis 5, **dadurch gekennzeichnet, dass** der Dichtungsschenkel (2) eine im Winkel (α) von ca. 20° bis 45° in Richtung Bauteil (20) ragende Deckleiste (8) aufweist, welche zusammen mit einem Einputzsteg (9, 9'), der vom Dichtungsschenkel (2) im Wesentlichen senkrecht absteht, einen Putzaufnahmeraum bildet.

7. Laibungsanschlussprofil (1) nach Anspruch 1 oder 2, **dadurch gekennzeichnet, dass** der Dichtungsschenkel (2) abgewinkelt ausgeführt ist, das angrenzende Bauteil (20), beispielsweise eine Rollladenschiene, umgreift und eine Deckleiste (8) aufweist, welche zusammen mit einem Einputzsteg (9), der zum Dichtungsschenkel (2) im Wesentlichen parallel ausgerichtet ist, einen Putzaufnahmeraum bildet.

8. Laibungsanschlussprofil (1) nach Anspruch 7, **dadurch gekennzeichnet, dass** die Deckleiste (8) mit einem Stützsteg (22) an einer Außenseite des Bauteils (20) anliegt.

9. Laibungsanschlussprofil (1) nach einem der Ansprüche 6 bis 8, **dadurch gekennzeichnet, dass** die Deckleiste (8) einen abtrennbaren Schutzschenkel (15) zur Aufnahme einer Abdeckfolie aufweist, welcher über eine Sollbruchstelle (16) an der Deckleiste (8) befestigt ist.

10. Laibungsanschlussprofil (1) nach einem der Ansprüche 4 bis 6, **dadurch gekennzeichnet, dass** der freie Rand des Einputzsteges (9, 9') eine Verzahnung (17) und/oder Durchbrüche (18) aufweist.

11. Laibungsanschlussprofil (1) nach einem der Ansprüche 1 bis 5, **dadurch gekennzeichnet, dass** dem Dichtsteg (6) eine am Bauteil (20) anliegende, elastische Dichtlippe (21) aus Hart- oder Weichkunststoff vorgelagert ist.

## Claims

1. Installation profile (1) for construction parts (20) adjacent to plastered walls, for instance window and door frames or guiding rails for shutters, with a sealing leg (2), which on the side facing part (20) is provided with a sealing tape (3) with a first adhesive means (4) for attaching it thereto, where the sealing leg (2) and the sealing tape (3) form a receiving space (12) holding an expanding elastic foam element (13), and where the sealing tape (3) is attached on the sealing leg (2) by a second adhesive means (5), **characterised in that** the adhesive force of said second adhesive means (5) is smaller than that of the first adhesive means (4), either due to a smaller adhering surface or to a smaller amount of the adhesive means applied, such that a tensile or shearing stress due to relative movement between wall and construction part will separate the sealing tape (3) from the sealing leg (2) and release the expanding, elastic foam element (13), and that the receiving space (12) is closed and the expanding elastic foam element (13) is placed in said receiving space (12) in compressed form.

2. Installation profile (1) according to claim 1, **characterised in that** the receiving space (12) for the expanding elastic foam element (13) is formed by a recess in the sealing leg (2).

3. Installation profile (1) according to claim 1 or 2, **characterised in that** on the sealing leg (2) there is provided at least one sealing rib (6) extending towards the part (20), which rib (6) rests slideably against the narrow side (7) of the sealing tape (3).

4. Installation profile (1) according to any of claims 1 to 3, **characterised in that** the installation profile (1) is designed in two parts and has a plastering rib (9') attached to the sealing leg (2) by means of a snap-on connection (14), said snap-on connection (14) holding the plastering rib (9') in such a way that it may slide in the direction of the longitudinal axis of the profile.

5. Installation profile (1) according to claim 4, **characterised in that** the snap-on connection (14) comprises a groove in the sealing leg (2) and a locking nose on the plastering rib (9').

6. Installation profile (1) according to any of claims 1 to 5, **characterised in that** the sealing leg (2) is provided with a cover strip (8) extending towards the part (20) at an angle (α) of 20° to 45°, which strip, together with a plastering rib (9, 9') extending at a right angle from the sealing leg (2), forms a receiving space for plaster.

7. Installation profile (1) according to claim 1 or 2, **characterised in that** the sealing leg (2) is bent and grips the adjacent construction part (20), for instance a shutter guide, and has a cover strip (8) which, together with a plastering rib (9) essentially parallel to the sealing leg (2), forms a receiving space for plaster.

8. Installation profile (1) according to claim 7, **characterised in that** the cover strip (8) rests against an outer side of part (20) via a supporting rib (22).

9. Installation profile (1) according to any of claims 6 to 8, **characterised in that** the cover strip (8) has a detachable protecting leg (15) carrying a cover sheet, which protecting leg is attached to the cover strip (8) along a defined breaking line (16).

10. Installation profile (1) according to any of claims 4 to 6, **characterised in that** the free edge of the plastering rib (9, 9') has teeth (17) and/or openings (18).

11. Installation profile (1) according to any of claims 1 to 5, **characterised in that** between the sealing rib (6) and the construction part (20) there is provided an elastic sealing lip (21) made of hard or soft plastics material.

## Revendications

1. Profilé de raccordement d'un intrados (1) pour des composants limitrophes d'un enduit (20), notamment pour des encadrements de fenêtres, portes ou de rails de volets roulant comportant une branche d'étanchéité (2) ayant côté composant une bande d'étanchéité (3) avec un premier agent adhésif (4) pour la fixation composant (20),
- la branche d'étanchéité (2) et la bande d'étanchéité (3) formant une cavité (12) recevant un élément de mousse élastique expansée (13),
- la bande d'étanchéité (3) étant fixée à la branche d'étanchéité (2) par un second moyen adhésif (5),
**caractérisé en ce que**
sa forme d'accrochage du fait d'une plus petite surface d'accrochage ou d'une moindre application de moyen adhésif est inférieure à celle du premier moyen d'accrochage côté composant (4) de sorte qu'en cas de sollicitation traction ou en cisaillement par le mouvement relatif entre la façade et le composant, la bande d'étanchéité (3) se détache de la branche d'étanchéité (2) et libère l'élément de mousse élastique expansée (13), et
la chambre (12) est fermée et l'élément de mousse élastique (13) qui s'expanse se trouve dans cette chambre (12) à l'état comprimé.

2. Profil de raccordement d'intrados (1) selon la revendication 1,
**caractérisé en ce que**
la chambre (12) pour l'élément de mousse élastique expansée (13) est formé par une cavité dans la branche d'étanchéité (2).

3. Profil de raccordement d'intrados (1) selon la revendication 1 ou 2,
**caractérisé en ce que**
la branche d'étanchéité (2) comporte au moins une nervure d'étanchéité (6) venant en saillie en direction du composant (20) en s'appliquant contre le petit côté (7) de la bande d'étanchéité (3).

4. Profil de raccordement d'intrados (1) selon l'une des revendications 1 à 3,
**caractérisé en ce que**
le profil de raccordement d'intrados (1) est réalisé en deux parties et comporte une entretoise d'enduit (9') qui se fixe par une liaison par encliquetage (14) à la branche d'étanchéité (2),
la liaison par encliquetage (14) fixant de manière coulissante la nervure d'enduit (9') en direction de l'axe longitudinal du profilé.

5. Profil de raccordement d'intrados (1) selon la revendication 4,
**caractérisé en ce que**
la liaison par encliquetage (14) se compose d'une rainure prévue dans la branche d'étanchéité (2) et d'une nervure d'encliquetage prévue sur la nervure à enduit (9').

6. Profil de raccordement d'intrados (1) selon l'une des revendications 1 à 5,
**caractérisé en ce que**
la branche d'étanchéité (2) comporte une nervure de couverture (8) en saillie en direction d'un composant (20) avec un angle (α) de l'ordre de 20° à 45°, et qui avec une nervure à enduit (9, 9') en saillie de la branche d'étanchéité (2) essentiellement à angle droit, forme un logement à enduit.

7. Profil de raccordement d'intrados (1) selon la revendication 1 ou 2,
**caractérisé en ce que**
la branche d'étanchéité (2) est recourbée et entoure le composant adjacent (20) par exemple un rail de volet roulant et comporte un longeron de recouvrement (8) qui forme avec la nervure à enduit (9) essentiellement parallèle à la branche d'étanchéité (2) une cavité recevant l'enduit.

8. Profil de raccordement d'intrados (1) selon la revendication 7,
**caractérisé en ce que**
le longeron de recouvrement (8) s'applique contre le côté extérieur du composant (20) par l'intermédiaire d'un entretoise d'appui (22).

9. Profil de raccordement d'intrados (1) selon les revendications 6 à 8,
**caractérisé en ce que**
le longeron de recouvrement (8) comporte une branche de protection (15) amovible pour recevoir un film de recouvrement fixé au logement de couverture (8) par un point de rupture de consigne (16).

10. Profil de raccordement d'intrados (1) selon l'une des revendications 4 à 6,
**caractérisé en ce que**
le bord libre de l'entretoise à enduit (9, 9') comporte une denture (17) et/ou des passages (18).

11. Profil de raccordement d'intrados (1) selon l'une des revendications 1 à 5,
**caractérisé en ce qu'**
une lèvre d'étanchéité (21) élastique, en une matière synthétique dure ou molle est appliquée contre le composant (20) en avant de l'entretoise d'étanchéité (6).
